# FASCICULE DE BREVET EUROPEEN

(11) **EP 2 853 804 B1**
(45) Date de publication et mention de la délivrance du brevet: **30.08.2023**
(21) Numéro de dépôt: 14187197.0
(22) Date de dépôt: 30.09.2014
(51) Int. Cl.: F21S 41/27, F21S 41/32, F21S 41/63, F21S 41/657, F21S 41/675, F21V 14/04, F21V 14/06, F21S 41/26, F21S 41/148, F21V 5/04, F21V 7/04

(54) **MODULE D'ÉCLAIRAGE ET/OU DE SIGNALISATION AVEC PLUSIEURS SYSTÈMES OPTIQUES ROTATIFS**
BELEUCHTUNGS- UND/ODER SIGNALISIERUNGSMODUL MIT MEHREREN DREHBAREN OPTISCHEN SYSTEMEN
LIGHTING AND/OR SIGNALLING MODULE WITH A PLURALITY OF ROTARY OPTICAL SYSTEMS

(30) Priorité: 30.09.2013 FR 1359459
(43) Date de publication de la demande: 01.04.2015
(73) Titulaire: VALEO VISION, 93012 Bobigny Cedex (FR)
(72) Inventeur: Puente, Jean-Claude, 93190 Livry Gargan (FR); Godbillon, Vincent, 75011 Paris (FR); Meyrenaud, Jean-Luc, 93190 Livry Gargan (FR)
(74) Mandataire: Valeo Visibility

(56) Documents cités:
- EP-A1- 2 434 210
- EP-A2- 2 434 204
- EP-A2- 2 546 569
- WO-A1-2010/093278
- DE-A1-102005 032 128
- DE-A1-102011 006 699
- JP-A- 2009 004 309
- US-A- 5 648 756

## Description

L'invention a trait au domaine de l'éclairage et/ou de la signalisation notamment pour véhicule automobile. L'éclairage automobile peut être de l'éclairage intérieur ou de l'éclairage extérieur du type projecteur ou feu. Plus particulièrement, l'invention a trait à un module d'éclairage et/ou de signalisation ainsi qu'à un dispositif d'éclairage et/ou de signalisation comprenant un ou plusieurs tels modules.

Des modules d'éclairage à double fonction sont connus. Ils peuvent comprendre une première source lumineuse, notamment du type diode à électroluminescence (LED), éclairant dans un premier demi-espace en direction d'une première surface réfléchissante, notamment elliptique, et une deuxième source lumineuse éclairant dans un deuxième demi-espace, opposé au premier, vers une deuxième surface réfléchissante. La première source lumineuse et la première surface réfléchissante peuvent être conçues pour produire un premier faisceau d'éclairage à coupure, c'est-à-dire du type croisement ou encore « code ». La deuxième source lumineuse et la deuxième surface réfléchissante peuvent produire un faisceau complétant le premier, résultant en un deuxième faisceau sans coupure du type « route ».

Le document de brevet publié FR 2 761 026 A1 divulgue un projecteur bi-faisceau à source et réflecteur uniques pour véhicule automobile. Le projecteur comprend un élément optique disposé en face de l'unique source lumineuse, apte à dévier une partie des rayons émis par la source vers une zone latérale du réflecteur. Un occulteur mobile est apte à être déplacé d'une position inactive à une position active où il occulte l'élément optique. Dans la position inactive de l'occulteur, le projecteur assure une fonction d'éclairage du type route, c'est-à-dire sans coupure. Dans la position active de l'occulteur, le projecteur assure une fonction d'éclairage du type croisement. La coupure de ce faisceau est assurée par la forme de la zone centrale de la surface réfléchissante. Ce projecteur présente l'avantage d'assurer deux fonctions avec une seule source lumineuse. Il présente toutefois l'inconvénient qu'il n'est pas compatible avec une source lumineuse du type diode à électroluminescence. Aussi, le nombre de fonctions est limité à deux. La zone centrale de la surface réfléchissante est également commune aux deux fonctions, ce qui constitue une contrainte. De plus, le basculement d'une fonction à l'autre requiert le déplacement en translation de l'occulteur, ce qui n'est pas sans poser des problèmes de fiabilité.

Le document de brevet publié FR 2 940 403 A1 divulgue un module d'éclairage pour véhicule automobile, assurant plusieurs fonctions d'éclairage avec une seule source lumineuse. Le projecteur comprend, essentiellement, une source lumineuse, une surface réfléchissante de profil elliptique dont un premier foyer est en correspondance avec la source lumineuse, et une lentille de projection dont le foyer est en correspondance avec le deuxième foyer de la surface de profil elliptique. Il comprend, en outre, un élément optique en forme de tirette est prévu au niveau du deuxième foyer. L'élément à tirette comprend plusieurs zones optiques, de sorte à ce que le déplacement de la tirette permet de modifier le faisceau produit. Ce module est intéressant mais requiert, comme le projecteur de l'enseignement précédent, le déplacement en translation d'un élément, ce qui n'est pas sans poser des problèmes de fiabilité. De plus, similairement au projecteur de l'enseignement précédent, la plage de variation du faisceau produit est limitée par l'utilisation de la même surface réfléchissante principale, en l'occurrence la surface de profil elliptique, et la même lentille.

Les documents DE102005032128A1 et JP 2009 004309 A1 décrivent des modules multifonctions pour véhicule. Dans chacun de ces documents, le module comprend une source de lumière fixe et des systèmes optiques disposés sur un support rotatif de manière à être placés sélectivement devant la source lumineuse pour générer différents faisceaux lumineux.

L'invention, définie dans la revendication 1, pour objectif de proposer un module d'éclairage et/ou de signalisation, pour véhicule automobile, comprenant: au moins une source lumineuse; au moins un système optique apte à coopérer avec les rayons émis par la ou les sources lumineuses en vue de former un faisceau lumineux; remarquable en ce que le module comprend au moins deux systèmes optiques disposés sur un support rotatif autour d'un axe de rotation par rapport à la ou les sources lumineuses, le support étant apte à positionner de manière sélective chacun desdits systèmes optiquement en face de la ou des sources lumineuses.

Chacun des systèmes optiques comprend un axe optique. Ces axes optiques sont préférentiellement essentiellement dans un plan perpendiculaire à l'axe de rotation et préférentiellement sont en intersection avec ledit axe.

Selon un mode avantageux de l'invention, chacun des systèmes optiques comprend une surface réfléchissante.

Selon un mode avantageux de l'invention, au moins un, préférentiellement chacun, des systèmes optiques comprend un foyer optique situé à l'endroit de la ou des sources lumineuses lorsque ledit système optique est optiquement en face de ladite ou desdites sources lumineuses.

Selon un mode avantageux de l'invention, les foyers optiques des systèmes optiques sont disposés sur un cercle centré sur l'axe de rotation desdits systèmes optiques.

Selon un mode avantageux de l'invention, au moins un des systèmes optiques comprend une surface réfléchissante de profil généralement parabolique avec un foyer optique situé à l'endroit de la ou des sources lumineuses lorsque ladite surface optique est optiquement en face de ladite ou desdites sources lumineuses.

Selon un mode avantageux de l'invention, au moins un des systèmes optiques comprend une surface réfléchissante de profil généralement elliptique avec un premier foyer optique situé à l'endroit de la ou des sources lumineuses lorsque ladite surface optique est optiquement en face de ladite ou desdites sources lumineuses, et une lentille convergente dont le foyer optique correspond à un deuxième foyer optique de la surface elliptique.

Selon un mode avantageux de l'invention, la ou au moins une des lentilles s'étend suivant une génératrice courbe et préférentiellement comprend une section avec une face de sortie des rayons généralement arrondie.

Selon un mode avantageux de l'invention, la ou au moins une des lentilles s'étendant suivant une génératrice courbe comprend une portion faisant saillie et formant la face de sortie des rayons.

Selon un mode avantageux de l'invention, la ou les sources lumineuses éclairent dans une direction principale généralement parallèle à l'axe de rotation du support des systèmes optiques.

Selon un mode avantageux de l'invention, le module comprend des moyens d'indexation du support de manière à positionner de manière sélective chacun des systèmes optiques en face de la ou des sources lumineuses, lesdits moyens comprenant préférentiellement une bille soumise à un effort élastique et coopérant avec une cavité.

Selon un mode avantageux de l'invention, le module comprend des moyens de déplacement du support apte à déplacer le support suivant un mouvement combiné de rotation autour de son axe de rotation et de translation le long dudit axe, ledit mouvement combiné étant configuré pour éviter la ou les sources lumineuses, ledit mouvement suivant préférentiellement une courbe.

Selon un mode avantageux de l'invention, au moins un des systèmes optiques comprend une surface réfléchissante en forme de demi-coquille, ladite surface comprenant des évidements formant un passage pour le passage de la ou des sources lumineuses lors de la rotation du support.

Selon un mode avantageux de l'invention, la ou les sources lumineuses sont disposées sur une platine s'étendant généralement perpendiculairement à l'axe de rotation du support.

L'invention a également pour objet un dispositif d'éclairage et/ou de signalisation, comprenant: un boîtier; et au moins un module d'éclairage et/ou de signalisation; remarquable en ce que le ou au moins un des modules est conforme à l'invention.

Selon un mode avantageux de l'invention, le dispositif comprend plusieurs modules conformes à l'invention, le dispositif étant configuré pour former au moins deux fonctions d'éclairage et/ou de signalisation au moyen de différentes sélections des systèmes optiques des modules.

Les mesures de l'invention sont intéressantes en ce qu'elles permettent de mutualiser une source lumineuse avec plusieurs systèmes optiques. La source lumineuse peut être unique ou comprendre un ensemble ou groupe de sources lumineuses formant une source unique. Le mouvement de rotation des systèmes optiques est bien maîtrisé d'un point de vue fiabilité mécanique. Les différents systèmes optiques permettent de réaliser différents faisceaux et, partant, différentes fonctions. Différentes fonctions peuvent par ailleurs être réalisées par la combinaison de plusieurs modules.

D'autres caractéristiques et avantages de la présente invention seront mieux compris à l'aide de la description et des dessins parmi lesquels :
- La figure 1 est une vue en coupe longitudinale d'un dispositif d'éclairage selon un premier mode de réalisation qui n'est pas selon l'invention mais qui peut être combiné avec les modes de réalisation tel qu'illustrés aux figures 7-9. ;
- La figure 2 est une vue en coupe transversale du dispositif de la figure 1 ;
- La figure 3 est une vue de détail d'une coupe longitudinale d'un système optique et de la source lumineuse du dispositif des figures 1 et 2 ;
- La figure 4 est une illustration en perspective de la surface réfléchissante du système optique de la figure 3 ;
- La figure 5 illustre différentes positions d'un système optique du dispositif des figures 1 et 2 lors de son déplacement en rotation par rapport à la source lumineuse ;
- La figure 6 illustre un exemple de système d'indexation des systèmes optiques par rapport à la source lumineuse ;
- La figure 7 est une vue en coupe longitudinale d'un module d'éclairage selon un deuxième mode de réalisation qui est un mode de réalisation de l'invention ;
- La figure 8 est une vue en perspective d'un module d'éclairage selon un troisième mode de réalisation qui est un mode de réalisation de l'invention, basé sur le principe du module de la figure 7 ;
- La figure 9 est une vue en perspective d'un module d'éclairage selon un quatrième mode de réalisation qui est un mode de réalisation de l'invention, basé sur le principe du module de la figure 7.

Les figures 1 et 2 illustrent un dispositif d'éclairage et/ou de signalisation, notamment pour véhicule automobile, selon le premier mode de réalisation La figure 1 est une vue en coupe longitudinale, c'est-à-dire verticale lorsque le dispositif est en position normale d'utilisation ; et la figure 2 est une vue en coupe transversale, c'est-à-dire horizontale lorsque le dispositif est en position normale d'utilisation et perpendiculaire au plan de coupe longitudinale.

Le dispositif 2 comprend un boîtier 4 définissant un volume ouvert refermé par une glace 6. Ce volume renferme un module d'éclairage 8 comprenant une source lumineuse 14 commune et plusieurs systèmes optiques 10,10',10" et 10ʹʹʹ mobiles par rapport à la source lumineuse 14. Plus précisément, la source lumineuse 14 peut être du type diode à électroluminescence disposée sur une platine 12. La source lumineuse 14 est représentée comme étant unique. Il est toutefois entendu qu'un groupe de sources lumineuses peut être également prévu, les sources lumineuses étant alors de préférence regroupées et voisines, de préférence accolées les unes aux autres. Cette configuration à plusieurs sources regroupées permet d'obtenir des puissances lumineuses supérieures à celle procurée par une source unique. La ou les sources lumineuses 14 sont donc communes aux différents systèmes optiques 10,10',10",10'" du module 8. La platine 12 et la source lumineuse 14 sont fixes alors que les systèmes optiques 10, 10', 10" et 10ʹʹʹ sont disposés sur un support rotatif 18 suivant un axe de rotation 16. En l'occurrence, chacun des systèmes optiques 10, 10', 10" et 10'" comprend un réflecteur 20 avec une surface réfléchissante 22 configurée pour coopérer optiquement avec la source lumineuse 14 lorsque le système en question est disposé optiquement en face de ladite source. On peut en effet observer à la figure 1 que la source lumineuse 14 est à distance de l'axe de rotation 16 des systèmes optiques 10, 10', 10" et 10ʹʹʹ et de leur support 18. Chacun des systèmes optiques 10, 10', 10" et 10ʹʹʹ est configuré pour pouvoir coopérer optiquement avec la source lumineuse 14 lorsqu'il est amené optiquement en face de ladite source par rotation du support 18. Selon une variante de réalisation, les systèmes optiques 10, 10', 10" et 10ʹʹʹ et le support 18 peuvent être d'un seul tenant et constituer ainsi une seule et même pièce.

Les figures 1 et 2 illustrent bien que la source lumineuse 14 est située à l'avant de l'axe de rotation 16 par rapport à la direction d'éclairage. En d'autres termes, la source lumineuse est située du côté de la glace 6 par rapport à l'axe de rotation 16. Il est toutefois à noter qu'en fonction de la configuration des systèmes optiques, cette implantation de la source lumineuse pourrait être différente. Il est en effet envisageable que les systèmes optiques dévient la lumière provenant de la source dans une direction opposée à la position de la source par rapport à l'axe de rotation, auquel cas ils pourraient dévier la lumière vers l'axe de rotation et au-delà.

Dans le cas précis des représentations aux figures 1 et 2, les systèmes optiques sont au nombre de quatre. Il est toutefois entendu que ce nombre peut être différent, tout en étant supérieur ou égal à 2. Le module peut en effet comprendre par exemple deux ou trois systèmes optiques.

La rotation du support 18 est indexée de manière à permettre un positionnement précis de chaque système optique par rapport à la source lumineuse. Cette indexation peut notamment être assurée par des moyens mécaniques et/ou électriques, de manière bien connue en soi de l'homme de métier.

En l'occurrence, les systèmes optiques comprennent, chacun, un réflecteur 20 en forme de demi-coquille recouvrant au moins partiellement la source lumineuse. La surface réfléchissante 22 du réflecteur 20 peut présenter un profil parabolique dont le foyer est localisé à l'endroit de la source lumineuse lorsque ladite surface est optiquement en face de ladite source, de manière à pouvoir former un faisceau d'éclairage. Cette surface réfléchissante 22 peut, alternativement, présenter un profil elliptique avec un premier foyer localisé à l'endroit de la source lumineuse lorsque ladite surface est optiquement en face de ladite source et avec une lentille située au niveau du deuxième foyer. Ce type de système optique est bien connu en soi de l'homme de métier ; une description détaillée n'est par conséquent pas nécessaire.

D'autres types de systèmes optiques sont envisageables. Les systèmes optiques 10, 10', 10" et 10ʹʹʹ peuvent assurer différentes fonctions d'éclairage et de signalisation, telles notamment une fonction d'éclairage route (communément appelée « High Beam » en anglais), une fonction d'éclairage de croisement avec coupure du faisceau (communément appelée « Low Beam » en anglais), une fonction de signalisation diurne communément désignée par l'acronyme DRL (Daytime Running Light) et une fonction de signalisation de changement de direction (communément appelée « Turn Indicator » en anglais).

La figure 3 est une vue de détail de la coupe du système optique 10 du module 8 de la figure 1. Le réflecteur 20 présente en l'occurrence une surface réfléchissante 22 de profil parabolique, de manière à ce que les rayons émis par la source lumineuse 14 dans le demi-espace délimité par la platine 12 soient majoritairement réfléchis par la surface réfléchissante 22 en un faisceau de rayons généralement parallèles. La figure 3 illustre le parcours d'un tel rayon.

La figure 4 est une vue en perspective du réflecteur 20 de la figure 3. On peut bien observer la forme de demi-coquille du réflecteur 20, apte à recouvrir la source lumineuse. Le réflecteur 20 peut présenter des évidements 24 à ses bords latéraux, c'est-à-dire ses bords de part et d'autre de l'axe optique du système optique. Ces évidements sont configurés pour permettre le passage de la source lumineuse 14 le long de ces bords lors de la rotation du support et des systèmes optiques par rapport à la dite source.

La figure 5 illustre une alternative à la présence des évidements 24 sur le réflecteur. En effet, le support peut être mobile en translation suivant son axe de rotation selon une cinématique qui a pour effet que les systèmes optiques qu'il supporte s'éloignent verticalement de la source ou s'en rapprochent lors de leur rotation, de manière à ce que leurs bords évitent d'entrer en contact avec ladite source. Ceci est particulièrement utile pour les systèmes optiques comprenant un réflecteur en forme de demi-coquille dont les bords latéraux sont situés à hauteur de la source lumineuse. Il peut alors être utile que le support suive une cinématique illustrée à la figure 5, à savoir un déplacement combiné en rotation et en translation qui a pour effet de « lever » les systèmes optiques lorsque l'un d'eux quitte sa position de correspondance avec la source lumineuse et de « baisser » les systèmes optiques lorsque l'un d'eux s'approche de sa position de correspondance avec la source lumineuse.

Alternativement, la cinématique peut s'appliquer uniquement à un ou plusieurs des systèmes optiques par rapport au support. Il est en effet envisageable que le support soit mobile uniquement en rotation et qu'un ou plusieurs des systèmes optiques qu'il supporte soient mobiles par rapport audit support, suivant une composante principale dirigée selon l'axe de rotation, c'est-à-dire essentiellement perpendiculaire au plan de déplacement en rotation.

La cinématique qui vient d'être décrite suit préférentiellement une courbe telle que celle illustrée à la figure 5. Alternativement, elle peut toutefois présenter un profil davantage géométrique, comme par exemple une succession de mouvement de translation pure et de mouvement de rotation pure.

La figure 6 illustre un exemple de réalisation d'un système d'indexation. Le système 26 comprend essentiellement un poussoir 30, tel qu'une bille, soumis à l'effort élastique d'un ressort 28 et coulissant dans un logement (non représenté) fixe par rapport à la source lumineuse, c'est-à-dire par exemple un bâti du module. Les systèmes optiques 10, 10', 10", 10'" peuvent présenter, chacun, notamment au niveau de leur réflecteur 20, 20', 20", 20'", une encoche 32 apte à coopérer avec le poussoir.

Alternativement, le système d'indexation peut-être assuré par un système électromécanique. Par exemple, la rotation est assurée par un moteur pas-à-pas et un ou plusieurs capteur(s), par exemple à effet Hall, qui permet(tent) d'assurer le bon positionnement en regard de la source lumineuse.

La figure 7 illustre un module d'éclairage et/ou de signalisation selon le deuxième mode de réalisation qui est selon l'invention. Les numéros de référence du premier mode de réalisation sont utilisés dans ce deuxième mode de réalisation pour les éléments identiques ou correspondants, ces numéros étant toutefois majorés de 100 afin de bien distinguer les deux modes de réalisation. Des numéros spécifiques compris entre 100 et 200 sont utilisés pour les éléments spécifiques.

Le module 108 comprend, similairement au module des figures 1 et 2, plusieurs systèmes optiques 110, 110' répartis autour d'un axe de rotation 116. Ces systèmes optiques peuvent être en nombre variable, supérieur ou égal à deux. Ils comprennent, chacun, une lentille 120, 120' à imagerie directe coudée. En effet, chacune des lentilles comprend une surface réfléchissante 122, 122' configurée pour réfléchir les rayons provenant de la source lumineuse 114 vers une face de sortie 136, 136'. La lentille 120, 120' correspond en effet à un volume formé par le déplacement d'une section suivant une génératrice correspondant à une courbe pouvant correspondre à un arc de cercle. La représentation à la figure 7 est une vue en coupe du module et montre par conséquent la section des lentilles 120 et 120'. Elles comprennent une face d'entrée 134 et 134' apte à être disposée en face de la source lumineuse 114 en fonction de leur position angulaire. Les rayons émis par la source lumineuse 114 essentiellement dans un demi-espace délimité par un plan perpendiculaire à l'axe de rotation 116 se propagent alors selon une composante principale parallèle à l'axe de rotation jusqu'à rencontrer la face de réflexion 122, 122'. Cette dernière peut être recouverte d'un revêtement réfléchissant tel qu'un revêtement aluminé. Elle est peut être généralement plane ou du moins proche d'un plan, inclinée par rapport à l'axe de rotation 116 de manière à réfléchir les rayons provenant de la source vers la face de sortie 136 et 136'. Cette dernière peut présenter un profil généralement arrondi de manière à former une surface convexe depuis un point de vue extérieur au module. Le profil de la face de sortie 136, 136' permet, en combinaison avec la géométrie de la face de réflexion 122, 122', d'obtenir différents types de faisceau d'éclairage et/ou de signalisation. En l'occurrence, la lentille 120 à la partie droite de la figure 7 forme un faisceau d'éclairage à coupure, tel que pour une fonction de croisement ou antibrouillard, alors que la lentille 120' à la partie gauche de la figure 7 forme un faisceau sans coupure, tel que pour une fonction d'éclairage route.

Les figures 8 et 9 illustrent deux exemples de réalisation du principe du module de la figure 7, correspondant à des troisième et quatrième modes de réalisation, qui sont selon l'invention.

La figure 8 montre un premier exemple de module à lentilles à imagerie directe coudée. Les numéros de référence de la figure 7 sont utilisés dans ce mode de réalisation pour les éléments identiques ou correspondants, ces numéros étant toutefois majorés de 100 afin de bien distinguer les deux modes de réalisation. Le module 208 comprend en l'occurrence trois systèmes optiques 210, 210' et 210". Chacun de ces systèmes optiques comprend une lentille 220, 220' et 220" qui s'étend de manière non limitée entre les deux lentilles voisines. Il est à noter que la figure illustre les enveloppes des lentilles, c'est-à-dire au-delà de leur intersection avec les lentilles voisines. On comprendra que celle illustration est destinée à illustrer le principe du module et, qu'en pratique, les lentilles seront limitées à leurs intersections avec les lentilles voisines. Les faces de réflexion 222, 222' et 222" sont bien visibles.

La figure 9 montre un deuxième exemple de module à lentilles à imagerie directe coudée. Les numéros de référence de la figure 7 sont utilisés dans ce mode de réalisation pour les éléments identiques ou correspondants, ces numéros étant toutefois majorés de 200 afin de bien distinguer ce mode de réalisation des autres. On peut observer que les lentilles 320 et 320' des systèmes optiques 310 et 310' sont limitées, à savoir que leurs parties optiquement actives ne s'étendent pas sur toute la longueur des lentilles mais au contraire sont situées en position essentiellement centrale en formant une portion en saillie et arrondie 336 et 336'. La géométrie spécifique de cette portion centrale permet d'optimiser le faisceau ainsi produit.

Il est à noter que les systèmes optiques avec lentille à imagerie directe, tels qu'illustrés aux figures 7 à 9, peuvent être combinés avec des systèmes optiques à réflecteur, tels qu'illustrés aux figures 1 et 2.

La combinaison de plusieurs modules conformes à l'invention permet de réaliser plusieurs fonctions d'éclairage et/ou de signalisation.

Dans un premier mode de réalisation, la construction des faisceaux des différentes fonctions est effectuée sur la base de différentes sélections des systèmes optiques desdits modules. Ainsi, chaque module est mis dans une position donnée pour obtenir une fonction ou une partie d'une fonction et les faisceaux produits par chacun des systèmes optiques des modules peuvent être combinés de manière à se compléter et ainsi former différentes fonctions. A titre d'exemple, la présence de deux modules avec chacun seulement deux systèmes optiques permet déjà de considérer quatre configurations possibles lorsque les deux modules sont actifs. Un plus grand nombre de modules et/ou un plus grand nombre de systèmes optiques dans chacun des modules permet de considérer un grand nombre de combinaisons et, partant, une grande liberté de conception des faisceaux.

Dans un second mode de réalisation, éventuellement combiné avec le premier mode, le module est en rotation rapide et continue. Chaque système optique d'un même module forme une partie du faisceau d'une fonction d'éclairage et/ou signalisation, la fonction complète étant obtenue par superposition de ces parties de fonction. Grâce à la persistance rétinienne, l'impression visuelle procurée à un observateur est celle de la fonction complète.

Enfin, la source lumineuse 14 peut être éteinte lors du passage d'une fonction d'éclairage et/ou signalisation à une autre. Ce passage doit être aussi rapide que possible (de l'ordre de quelques millisecondes) afin de ne pas être détecté par l'œil d'un observateur. On évite ainsi des déformations de faisceau lumineux qui se produiraient lorsque la surface réfléchissante des systèmes optiques est en dehors de la position focalisée sur la source lumineuse.

## Revendications

1. Module d'éclairage et/ou de signalisation (8 ; 108 ; 208 ; 308)pour véhicule automobile, comprenant :
- au moins une source lumineuse (14 ; 114 ; 214 ; 314) ;
- au moins un système optique (10, 10', 10", 10‴ ; 110, 110' ; 210, 210', 210" ; 310, 310', 310") apte à coopérer avec les rayons émis par la ou les sources lumineuses en vue de former un faisceau lumineux ;
le module comprend au moins deux systèmes optiques (10, 10', 10", 10'" ; 110, 110' ; 210, 210', 210" ; 310, 310', 310") disposés sur un support rotatif (18 ; 118; 218, 318) autour d'un axe de rotation (16 ; 116, 216, 316) par rapport à la ou les sources lumineuses, le support rotatif étant apte à positionner de manière sélective chacun desdits systèmes optiquement en face de la ou des sources lumineuses, au moins un des systèmes optiques (110, 110' ; 210, 210', 210" ; 310, 310', 310") comprenant une lentille (120, 120' ; 220, 220', 220" ; 320, 320', 320") **caractérisée en ce qu'**elle comprend une surface réfléchissante (122, 122' ; 222, 222', 222" ; 322, 322', 322") apte à réfléchir, par réflexion interne, les rayons provenant de la ou des sources lumineuses (114) vers une face de sortie (136, 136') de la lentille lorsque ladite surface réfléchissante est optiquement en face de ladite ou desdites sources lumineuses.

2. Module d'éclairage et/ou de signalisation (8 ; 108 ; 208 ; 308) selon la revendication 1, **caractérisé en ce que** chacun des systèmes optiques (10, 10', 10", 10'" ; 110, 110' ; 210, 210', 210" ; 310, 310', 310") comprend une surface réfléchissante (22 ; 122, 122' ; 222, 222',222" ; 322, 322', 322").

3. Module d'éclairage et/ou de signalisation (8 ; 108 ; 208 ; 308) selon l'une des revendications 1 à 2, **caractérisé en ce qu'**au moins un, préférentiellement chacun, des systèmes optiques (10, 10', 10", 10ʹʹʹ ; 110, 110' ; 210, 210', 210" ; 310, 310', 310") comprend un foyer optique situé à l'endroit de la ou des sources lumineuses (14 ; 114 ; 214 ; 314) lorsque ledit système optique est optiquement en face de ladite ou desdites sources lumineuses.

4. Module d'éclairage et/ou de signalisation (8 ; 108 ; 208 ; 308) selon la revendication 3, **caractérisé en ce que** les foyers optiques des systèmes optiques sont disposés sur un cercle centré sur l'axe de rotation (16 ; 116 ; 216 ; 316) desdits systèmes optiques.

5. Module d'éclairage et/ou de signalisation (108; 208; 308) selon des revendications 1 à 4, **caractérisé en ce que** la ou au moins une des lentilles (120, 120' ; 220, 220', 220" ; 320, 320', 320") s'étend suivant une génératrice courbe et préférentiellement comprend une section avec une face de sortie (136 ; 136', 236, 236', 236"; 336, 336', 336") des rayons généralement arrondie.

6. Module d'éclairage et/ou de signalisation (308) selon la revendication 5, **caractérisé en ce que** la ou au moins une des lentilles (320, 320', 320") s'étendant suivant une génératrice courbe comprend une portion faisant saillie (336, 336', 336") et formant la face de sortie des rayons.

7. Module d'éclairage et/ou de signalisation (8 ; 108 ; 208 ; 308) selon l'une des revendications 1 à 6, **caractérisé en ce que** la ou les sources lumineuses (14 ; 114 ; 214 ; 314) éclairent dans une direction principale généralement parallèle à l'axe de rotation (16 ; 116, 216, 316) du support des systèmes optiques.

8. Module d'éclairage et/ou de signalisation (8 ; 108 ; 208 ; 308) selon l'une des revendications 1 à 7, **caractérisé en ce qu'**il comprend des moyens d'indexation (26) du support de manière à positionner de manière sélective chacun des systèmes optiques en face de la ou des sources lumineuses, lesdits moyens comprenant préférentiellement une bille (30) soumise à un effort élastique (28) et coopérant avec une cavité (32).

9. Module d'éclairage et/ou de signalisation (8 ; 108 ; 208 ; 308) selon l'une des revendications 1 à 8, **caractérisé en ce qu'**il comprend des moyens de déplacement du support apte à déplacer le support suivant un mouvement combiné de rotation autour de son axe de rotation et de translation le long dudit axe, ledit mouvement combiné étant configuré pour éviter la ou les sources lumineuses et suivant préférentiellement une courbe.

10. Module d'éclairage et/ou de signalisation (8) selon l'une des revendications 1 à 9, **caractérisé en ce qu'**au moins un des systèmes optiques (10, 10', 10", 10‴) autre que celui ou ceux qui comprennent une lentille avec une surface réfléchissante comprend un réflecteur (20) en forme de demi-coquille comprenant des évidements (24) formant un passage pour la ou les sources lumineuses (14) lors de la rotation du support (18).

11. Module d'éclairage et/ou de signalisation (8 ; 108 ; 208 ; 308) selon l'une des revendications 1 à 10, **caractérisé en ce que** la ou les sources lumineuses (14 ; 114 ; 214 ; 314) sont disposées sur une platine (12) s'étendant généralement perpendiculairement à l'axe de rotation du support.

12. Dispositif d'éclairage et/ou de signalisation (2), comprenant :
- un boîtier (4, 6) ; et
- au moins un module d'éclairage et/ou de signalisation (8) ;
**caractérisé en ce que**
le ou au moins un des modules (8) est conforme à l'une des revendications 1 à 11.

13. Dispositif d'éclairage et/ou de signalisation selon la revendication 12, **caractérisé en ce qu'**il comprend plusieurs modules conformes à l'une des revendications 1 à 11, le dispositif étant configuré pour former au moins deux fonctions d'éclairage et/ou de signalisation au moyen de différentes sélection des systèmes optiques des modules.

## Patentansprüche

1. Beleuchtungs- und/oder Signalisierungsmodul (8; 108; 208; 308) für ein Kraftfahrzeug, das enthält:
- mindestens eine Lichtquelle (14; 114; 214; 314);
- mindestens ein optisches System (10, 10', 10", 10"'; 110, 110'; 210, 210', 210"; 310, 310', 310"), das geeignet ist, mit den von der oder den Lichtquellen emittierten Strahlen zum Formen eines Lichtbündels zusammenzuwirken;
das Modul enthält mindestens zwei optische Systeme (10, 10', 10", 10"'; 110, 110'; 210, 210', 210"; 310, 310', 310"), die auf einem um eine Drehachse (16; 116, 216, 316) bezüglich der oder den Lichtquellen drehbaren Träger (18; 118; 218, 318) angeordnet sind, wobei der drehbare Träger geeignet ist, selektiv jedes der Systeme optisch gegenüber der oder den Lichtquellen zu positionieren, wobei mindestens eines der optischen Systeme (110, 110'; 210, 210', 210"; 310, 310', 310) eine Linse (120, 120'; 220, 220', 220"; 320, 320', 320") enthält, die **dadurch gekennzeichnet ist, dass** sie eine reflektierende Fläche (122, 122'; 222, 222', 222"; 322, 322', 322") enthält, die geeignet ist, durch innere Reflexion die von der oder den Lichtquellen (114) kommenden Strahlen zu einer Austrittsseite (136, 136') der Linse zu reflektieren, wenn die reflektierende Fläche optisch gegenüber der oder den Lichtquellen ist.

2. Beleuchtungs- und/oder Signalisierungsmodul (8; 108; 208; 308) nach Anspruch 1, **dadurch gekennzeichnet, dass** jedes der optischen Systeme (10, 10', 10", 10"'; 110, 110'; 210, 210', 210"; 310, 310', 310") eine reflektierende Fläche (22; 122, 122'; 222, 222', 222"; 322, 322', 322") enthält.

3. Beleuchtungs- und/oder Signalisierungsmodul (8; 108; 208; 308) nach einem der Ansprüche 1 bis 2, **dadurch gekennzeichnet, dass** mindestens eines, vorzugsweise jedes der optischen Systeme (10, 10', 10", 10"'; 110, 110'; 210, 210', 210"; 310, 310', 310") einen optischen Brennfleck enthält, der sich an der Stelle der Lichtquelle (n) (14; 114; 214; 314) befindet, wenn das optische System optisch gegenüber der oder den Lichtquellen ist.

4. Beleuchtungs- und/oder Signalisierungsmodul (8; 108; 208; 308) nach Anspruch 3, **dadurch gekennzeichnet, dass** die optischen Brennflecke der optischen Systeme auf einem auf die Drehachse (16; 116; 216; 316) der optischen Systeme zentrierten Kreis angeordnet sind.

5. Beleuchtungs- und/oder Signalisierungsmodul (108; 208; 308) nach den Ansprüchen 1 bis 4, **dadurch gekennzeichnet, dass** die oder mindestens eine der Linsen (120, 120'; 220, 220', 220"; 320, 320', 320") sich gemäß einer gekrümmten Mantellinie erstreckt und vorzugsweise einen Abschnitt mit einer allgemein gerundeten Austrittsseite (136; 136', 236, 236', 236"; 336, 336', 336") der Strahlen enthält.

6. Beleuchtungs- und/oder Signalisierungsmodul (308) nach Anspruch 5, **dadurch gekennzeichnet, dass** die oder mindestens eine der Linsen (320, 320', 320"), die sich gemäß einer gekrümmten Mantellinie erstreckt, einen Teil (336, 336', 336") enthält, der vorsteht und die Austrittsseite der Strahlen formt.

7. Beleuchtungs- und/oder Signalisierungsmodul (8; 108; 208; 308) nach einem der Ansprüche 1 bis 6, **dadurch gekennzeichnet, dass** die Lichtquelle(n) (14; 114; 214; 314) in einer Hauptrichtung allgemein parallel zur Drehachse (16; 116, 216, 316) des Trägers der optischen Systeme leuchten.

8. Beleuchtungs- und/oder Signalisierungsmodul (8; 108; 208; 308) nach einem der Ansprüche 1 bis 7, **dadurch gekennzeichnet, dass** es Indexierungseinrichtungen (26) des Trägers enthält, um jedes der optischen Systeme selektiv gegenüber der oder den Lichtquellen zu positionieren, wobei die Einrichtungen vorzugsweise eine Kugel (30) enthalten, die einer elastischen Kraft (28) ausgesetzt ist und mit einem Hohlraum (32) zusammenwirkt.

9. Beleuchtungs- und/oder Signalisierungsmodul (8; 108; 208; 308) nach einem der Ansprüche 1 bis 8, **dadurch gekennzeichnet, dass** es Verschiebeeinrichtungen des Trägers enthält, die geeignet sind, den Träger gemäß einer kombinierten Drehbewegung um seine Drehachse und Translationsbewegung entlang der Achse zu verschieben, wobei die kombinierte Bewegung konfiguriert ist, der oder den Lichtquellen auszuweichen und vorzugsweise einer Kurve folgt.

10. Beleuchtungs- und/oder Signalisierungsmodul (8) nach einem der Ansprüche 1 bis 9, **dadurch gekennzeichnet, dass** mindestens eines der optischen Systeme (10, 10', 10", 10"') anders als dasjenige oder diejenigen, die eine Linse mit einer reflektierenden Fläche enthalten, einen Reflektor (20) in Form einer Halbschale enthält, der Aussparungen (24) enthält, die einen Durchlass für die Lichtquelle(n) (14) bei der Drehung des Trägers (18) formen.

11. Beleuchtungs- und/oder Signalisierungsmodul (8; 108; 208; 308) nach einem der Ansprüche 1 bis 10, **dadurch gekennzeichnet, dass** die Lichtquelle (n) (14; 114; 214; 314) auf einer Platte (12) angeordnet sind, die sich allgemein lotrecht zur Drehachse des Trägers erstreckt.

12. Beleuchtungs- und/oder Signalisierungsvorrichtung (2), die enthält:
- ein Gehäuse (4, 6); und
- mindestens ein Beleuchtungs- und/oder Signalisierungsmodul (8);
**dadurch gekennzeichnet, dass** das oder mindestens eines der Module (8) einem der Ansprüche 1 bis 11 entspricht.

13. Beleuchtungs- und/oder Signalisierungsvorrichtung nach Anspruch 12, **dadurch gekennzeichnet, dass** sie mehrere Module gemäß einem der Ansprüche 1 bis 11 enthält, wobei die Vorrichtung konfiguriert ist, mindestens zwei Beleuchtungs- und/oder Signalisierungsfunktionen mittels unterschiedlicher Auswahl der optischen Systeme der Module zu formen.

## Claims

1. Lighting and/or signalling module (8; 108; 208; 308) for a motor vehicle, comprising:
- at least one light source (14; 114; 214; 314);
- at least one optical system (10, 10', 10", 10"'; 110, 110'; 210, 210', 210''; 310, 310', 310") capable of cooperating with the rays emitted by the light source or sources in order to form a light beam;
the module comprises at least two optical systems (10, 10', 10", 10ʹʹʹ; 110, 110'; 210, 210', 210''; 310, 310', 310'') disposed on a rotary support (18; 118; 218, 318) about an axis of rotation (16; 116, 216, 316) with respect to the light source or sources, the rotary support being capable of selectively positioning each of said systems optically facing the light source or sources, at least one of the optical systems (110, 110'; 210, 210', 210''; 310, 310', 310'') comprising a lens (120, 120'; 220, 220', 220"; 320, 320', 320"), **characterized in that** it comprises a reflecting surface (122, 122'; 222, 222', 222"; 322, 322', 322") capable of reflecting, by internal reflection, the rays originating from the light source or sources (114) to an output face (136, 136') of the lens when said reflecting surface is optically facing said light source or sources.

2. Lighting and/or signalling module (8; 108; 208; 308) according to Claim 1, **characterized in that** each of the optical systems (10, 10', 10", 10ʹʹʹ; 110, 110'; 210, 210', 210"; 310, 310', 310") comprises a reflecting surface (22; 122, 122'; 222, 222', 222"; 322, 322' , 322").

3. Lighting and/or signalling module (8; 108; 208; 308) according to one of Claims 1 and 2, **characterized in that** at least one, preferentially each, of the optical systems (10, 10', 10", 10ʹʹʹ; 110, 110'; 210, 210', 210ʹʹ; 310, 310', 310'') comprises an optical focus situated at the point of the light source or sources (14; 114; 214; 314) when said optical system is optically facing said light source or sources.

4. Lighting and/or signalling module (8; 108; 208; 308) according to Claim 3, **characterized in that** the optical focuses of the optical systems are disposed on a circle centred on the axis of rotation (16; 116; 216; 316) of said optical systems.

5. Lighting and/or signalling module (108; 208; 308) according to Claims 1 to 4, **characterized in that** the or at least one of the lenses (120, 120'; 220, 220', 220ʹʹ; 320, 320', 320ʹʹ) extends along a curved generating line and preferentially comprises a section with an output face (136; 136', 236, 236', 236" ; 336, 336', 336") of the generally rounded rays.

6. Lighting and/or signalling module (308) according to Claim 5, **characterized in that** the or at least one of the lenses (320, 320', 320") extending along a curved generating line comprises a protruding portion (336, 336', 336") forming the output face of the rays.

7. Lighting and/or signalling module (8; 108; 208; 308) according to one of Claims 1 to 6, **characterized in that** the light source or sources (14; 114; 214; 314) light in a main direction that is generally parallel to the axis of rotation (16; 116, 216, 316) of the support of the optical systems.

8. Lighting and/or signalling module (8; 108; 208; 308) according to one of Claims 1 to 7, **characterized in that** it comprises indexing means (26) for the support so as to selectively position each of the optical systems facing the light source or sources, said means preferentially comprising a ball (30) subjected to an elastic force (28) and cooperating with a cavity (32).

9. Lighting and/or signalling module (8; 108; 208; 308) according to one of Claims 1 to 8, **characterized in that** it comprises means for displacing the support capable of displacing the support by a combined movement of rotation about its axis of rotation and of translation along said axis, said combined movement being configured to avoid the light source or sources and preferentially following a curve.

10. Lighting and/or signalling module (8) according to one of Claims 1 to 9, **characterized in that** at least one of the optical systems (10, 10', 10", 10ʹʹʹ) other than that or those which comprise a lens with a reflecting surface comprises a reflector (20) in half-shell form comprising cut-outs (24) forming a passage for the light source or sources (14) during the rotation of the support (18).

11. Lighting and/or signalling module (8; 108; 208; 308) according to one of Claims 1 to 10, **characterized in that** the light source or sources (14; 114; 214; 314) are disposed on a plate (12) extending generally at right angles to the axis of rotation of the support.

12. Lighting and/or signalling device (2), comprising:
- a housing (4, 6); and
- at least one lighting and/or signalling module (8) ;
**characterized in that**
the or at least one of the modules (8) conforms to one of Claims 1 to 11.

13. Lighting and/or signalling device according to Claim 12, **characterized in that** it comprises several modules conforming to one of Claims 1 to 11, the device being configured to form at least two lighting and/or signalling functions by means of different selections of the optical systems of the modules.
